# FASCICULE DE BREVET EUROPEEN

(11) **EP 1 685 549 B1**
(45) Date de publication et mention de la délivrance du brevet: **21.05.2014**
(21) Numéro de dépôt: 04767430.4
(22) Date de dépôt: 23.06.2004
(51) Int. Cl.: G09F 3/04, F17C 13/00

(54) **ETIQUETTE POUR EXTINCTEURS A PRESSION PERMANENTE**
LABEL FÜR PERMANENT UNTER DRUCK STEHENDE LÖSCHER
LABEL FOR PERMANENTLY-PRESSURISED EXTINGUISHERS

(30) Priorité: 26.06.2003 FR 0307713
(43) Date de publication de la demande: 02.08.2006
(73) Titulaire: Jonca, Guy, 33920 Saint Christoly de Blaye (FR)
(72) Inventeur: Jonca, Guy, 33920 Saint Christoly de Blaye (FR)
(74) Mandataire: Schmit, Christian Norbert Marie
(86) Numéro de dépôt international: PCT/FR2004/001574
(87) Numéro de publication internationale: WO 2005/001796

(56) Documents cités:
- DE-A- 3 713 228
- FR-A- 2 634 574
- GB-A- 2 255 958
- US-A- 2 001 679

## Description

La présente invention concerne le domaine technique de la vérification des extincteurs à pression permanente (4) à manomètre de contrôle démontable(2) .Elle concerne un système pour justifier et contrôler que le manomètre démontable (2) a bien été démonté et remonté sur l'extincteur (4) lors de l'opération de vérification technique.

La vérification d'un extincteur à pression permanente (4) avec manomètre démontable(2)implique obligatoirement de démonter complètement celui-ci(2)de la tête de l'extincteur(1) pour un contrôle efficace de la pression et du bon fonctionnement de ce manomètre(2),l'aiguille devant tomber à zéro et se remettre en pression lors du remontage après contrôle de la pression avec un manomètre étalon.

Le problème qui se pose est de prouver que le manomètre démontable(2) a bien été démonté et remonté pour son contrôle car certains vérificateurs et certaines entreprises de maintenance d'extincteurs (4) ne contrôlent pas le bon fonctionnement des manomètres démontables (2)se contentant d'écrire la date de vérification sur l'étiquette collée sur l'extincteur (4) et de remplacer le plomb millésimé sur la goupille de sécurité mais l'état de marche du manomètre démontable(2) n'a pas été contrôlé.

Ceci fait subir d'une part une concurrence déloyale à des entreprises qui appliquent des tarifs normaux et corrects avec une vérification technique de l'extincteur (4) effectuée dans les règles de l'art (ce qui est demandé par le journal officiel) ; d'autre part le consommateur et utilisateur est abusé et paie un service non conforme (ce qui s'appelle dans le jargon de la profession: **la vérification** « **coup de chiffon »**).

Plus le risque que l'extincteur (4) "vérifié" ne fonctionne pas, vu qu'il n'a pas été réellement contrôlé, puisqu'il n'y aura aucune preuve de contrôle du manomètre démontable (2).

La solution technique qui est apportée à ce problème pour justifier en prouvant que le manomètre démontable(2) a été démonté et remonté après contrôle, est une preuve formelle de **GARANTIE DE CONTROLE PERIODIQUE DU DEMONTAGE DU MANOMETRE DEMONTABLE (2) DES EXTINCTEURS A PRESSION PERMANENTE (4): EN PLACANT UNE ETIQUETTE(3) EN PVC ENTRE LE MANOMETRE DEMONTABLE(2) ET LA TETE DE L'EXTINCTEUR(1).** Etiquette (3)en pvc pour sa solidité.

La preuve de démontage du manomètre démontable(2) de l'extincteur à pression permanente (4) est incontestable car on ne peut insérer cette étiquette(3) entre la tête de l'extincteur(1) et le manomètre démontable(2),sans avoir démonté celui-ci(2).. Sur cette étiquette (3) le vérificateur écrira : le mois, l'année, la pression en bars de l'extincteur, son nom, avec un feutre indélébile et cette étiquette(3) sera remplacée à chaque vérification technique périodique.

Dans la forme de réalisation selon la figure 2, l'étiquette (3) est insérée entre le manomètre démontable(2) et la tête de l'extincteur (1) selon la figure1.

A titre d'exemple non limitatif, cette étiquette en pvc (3) a des dimensions de l'ordre de 6 cm pour la longueur, 3cm pour la largeur avec un découpage intérieur d'un diamètre de 1,8cm pour l'insérer.

Le système selon l'invention est particulièrement destiné au contrôle du démontage des manomètres démontrables(2) des extincteurs à pression permanente (4)selon figure 4.

Son utilisation prouvera que le manomètre démontable(2) de l'extincteur à pression permanente (4) a été incontestablement démonté selon figure 3, en ayant pour preuve la présence de l'étiquette en PVC (3), insérée entre le manomètre démontable(2) et la tête de l'extincteur(1),remplie par le technicien, des indications de vérifications (écrites au feutre indélébile) : mois, année, pression en bars, nom de l'agent technique.

## Revendications

1. Ensemble comprenant un extincteur (4) à pression permanente et une étiquette (3), ledit extincteur (4) comportant une tête (1) et un manomètre (2) démontable, **caractérisé en ce que** ladite étiquette (3) est en PVC et est placée entre ledit manomètre (2) démontable et ladite tête (1) de l'extincteur, ladite étiquette (3) étant configurée pour être insérable entre ledit manomètre (2) démontable et ladite tête (1) de l'extincteur uniquement après démontage dudit manomètre (2) et pour présenter, après montage dudit manomètre (2) sur ladite tête (1), une partie formant saillie dudit manomètre de manière à présenter des données liées au contrôle de ce dernier, lesquelles sont alors accessibles sans avoir à démonter ledit manomètre.

2. Ensemble selon la revendication 1, **caractérisé en ce que** ladite étiquette (3) est constituée par une surface plane de forme rectangulaire dans sa partie inférieure et demi-ronde dans sa partie supérieure, cette étiquette (3) comportant de plus dans sa partie supérieure un trou central permettant l'insertion de l'étiquette (3) entre le manomètre (2) démontable et ladite tête (1) de l'extincteur.

3. Ensemble selon la revendication 1 ou 2, **caractérisé en ce que** ladite étiquette (3) a des dimensions de l'ordre de 6 cm pour la longueur, 3 cm pour la largeur, ledit trou central ayant un diamètre de 1,8 cm pour l'insertion de l'étiquette (3) entre le manomètre (2) démontable et ladite tête (1) de l'extincteur.

4. Procédé pour garantir le contrôle d'un manomètre d'un extincteur (4) à pression permanente, ledit manomètre (2) étant monté de manière démontable sur une tête (1) dudit extincteur, **caractérisé en ce qu'**on réalise les étapes suivantes :
a) on démonte ledit manomètre (2) de la tête (1) dudit extincteur,
b) après avoir contrôlé ledit manomètre (2), on remonte un manomètre (2) démontable sur la tête (1) dudit extincteur (4) en ayant placé entre ledit manomètre (2) démontable et ladite tête (1) de l'extincteur (4), une étiquette (3) en PVC configurée pour être insérable entre ledit manomètre (2) démontable et ladite tête (1) de l'extincteur uniquement après démontage dudit manomètre (2) et pour présenter, après montage dudit manomètre (2) sur ladite tête (1), une partie formant saillie dudit manomètre de manière à présenter des données liées au contrôle de ce dernier, lesquelles sont alors accessibles sans avoir à démonter ledit manomètre.

5. Procédé selon la revendication 4, **caractérisé en ce que** préalablement à l'étape b), on contrôle la pression dudit extincteur (4) avec un manomètre étalon.

6. Procédé selon la revendication 4 ou 5, **caractérisé en ce qu'**on contrôle ledit manomètre (2) démontable de manière périodique.

## Patentansprüche

1. Einheit, die einen Dauerdruck-Feuerlöscher (4) und ein Etikett (3) enthält, wobei der Feuerlöscher (4) einen Kopf (1) und einen ausbaubaren Druckmesser (2) aufweist, **dadurch gekennzeichnet, dass** das Etikett (3) aus PVC und zwischen dem ausbaubaren Druckmesser (2) und dem Kopf (1) des Feuerlöschers angeordnet ist, wobei das Etikett (3) konfiguriert ist, um nur nach Ausbau des Druckmessers (2) zwischen den ausbaubaren Druckmesser (2) und den Kopf (1) des Feuerlöscher einfügbar zu sein, und um nach dem Einbau des Druckmessers (2) auf den Kopf (1) einen Teil aufzuweisen, der vom Druckmesser vorsteht, um mit der Kontrolle dieses letzteren verbundene Daten zu präsentieren, die dann zugänglich sind, ohne dass der Druckmesser ausgebaut werden muss.

2. Einheit nach Anspruch 1, **dadurch gekennzeichnet, dass** das Etikett (3) aus einer ebenen Fläche besteht, die in ihrem unteren Teil rechtwinklig und in ihrem oberen Teil halbrund ist, wobei dieses Etikett (3) außerdem in seinem oberen Teil ein zentrales Loch aufweist, das das Einfügen des Etiketts (3) zwischen dem ausbaubaren Druckmesser (2) und dem Kopf (1) des Feuerlöschers erlaubt.

3. Einheit nach Anspruch 1 oder 2, **dadurch gekennzeichnet, dass** das Etikett (3) Abmessungen in der Größenordnung von 6 cm für die Länge, 3 cm für die Breite hat, wobei das zentrale Loch einen Durchmesser von 1,8 cm für die Einfügung des Etiketts (3) zwischen den ausbaubaren Druckmesser (2) und den Kopf (1) des Feuerlöschers hat.

4. Verfahren zur Gewährleistung der Kontrolle eines Druckmessers eines Dauerdruck-Feuerlöschers (4), wobei der Druckmesser (2) ausbaubar auf einen Kopf (1) des Feuerlöschers montiert ist, **dadurch gekennzeichnet, dass** die folgenden Schritte durchgeführt werden:
a) der Druckmesser (2) wird vom Kopf (1) des Feuerlöschers entfernt,
b) nach der Kontrolle des Druckmessers (2) wird ein ausbaubarer Druckmesser (2) wieder auf den Kopf (1) des Feuerlöschers (4) eingebaut, indem zwischen dem ausbaubaren Druckmesser (2) und dem Kopf (1) des Feuerlöschers (4) ein Etikett (3) aus PVC eingefügt wurde, das konfiguriert ist, um nur nach Ausbau des Druckmessers (2) zwischen den ausbaubaren Druckmesser (2) und den Kopf (1) des Feuerlöscher einfügbar zu sein, und um nach dem Einbau des Druckmessers (2) auf den Kopf (1) einen vom Druckmesser vorstehenden Teil aufzuweisen, um mit der Kontrolle dieses letzteren verbundene Daten zu präsentieren, die dann zugänglich sind, ohne dass der Druckmesser ausgebaut werden muss.

5. Verfahren nach Anspruch 4, **dadurch gekennzeichnet, dass** vor dem Schritt b) der Druck des Feuerlöschers (4) mit einem Eich-Druckmesser kontrolliert wird.

6. Verfahren nach Anspruch 4 oder 5, **dadurch gekennzeichnet, dass** der ausbaubare Druckmesser (2) periodisch kontrolliert wird.

## Claims

1. Assembly comprising a permanently-pressurized extinguisher (4) and a label (3), said extinguisher (4) comprising a head (1) and a removable manometer (2), **characterized in that** said label (3) is made of PVC and is placed between said removable manometer (2) and said head (1) of the extinguisher, said label (3) being configured such that it can be inserted between said removable manometer (2) and said head (1) of the extinguisher only once said manometer (2) has been removed, and such that it has, once said manometer (2) has been installed on said head (1), a part forming a projection from said manometer so as to present data relating to the testing of the latter, which data are then accessible without having to remove said manometer.

2. Assembly according to Claim 1, **characterized in that** said label (3) consists of a flat surface, the lower portion of which is rectangular and the upper portion of which is semi-circular, this label (3) moreover comprising in its upper portion a central hole by means of which the label (3) can be inserted between the removable manometer (2) and said head (1) of the extinguisher.

3. Assembly according to Claim 1 or 2, **characterized in that** the dimensions of said label (3) are of the order of 6 cm in length, 3 cm in width, said central hole having a diameter of 1.8 cm for inserting the label (3) between the removable manometer (2) and said head (1) of the extinguisher.

4. Method for ensuring the testing of a manometer of a permanently-pressurized extinguisher (4), said manometer (2) being removably installed on a head (1) of said extinguisher, **characterized in that** the following steps are carried out:
a) said manometer (2) is removed from the head (1) of said extinguisher,
b) once said manometer (2) has been tested, a removable manometer (2) is re-installed on the head (1) of said extinguisher (4), there having been placed, between said removable manometer (2) and said head (1) of the extinguisher (4), a label (3) made of PVC and configured such that it can be inserted between said removable manometer (2) and said head (1) of the extinguisher only once said manometer (2) has been removed, and such that it has, once said manometer (2) has been installed on said head (1), a part forming a projection from said manometer so as to present data relating to the testing of the latter, which data are then accessible without having to remove said manometer.

5. Method according to Claim 4, **characterized in that**, before step b), the pressure of said extinguisher (4) is tested using a reference manometer.

6. Method according to Claim 4 or 5, **characterized in that** said removable manometer (2) is tested periodically.
